# EUROPÄISCHE PATENTSCHRIFT

(11) **EP 1 648 204 B1**
(45) Veröffentlichungstag und Bekanntmachung des Hinweises auf die Patenterteilung: **25.06.2008**
(21) Anmeldenummer: 05022530.9
(22) Anmeldetag: 14.10.2005
(51) Int. Cl.: H05B 33/08

(54) **Fahrzeug-Beleuchtungsvorrichtung und Verfahren zum Steuern einer Fahrzeug-Beleuchtungsvorrichtung**
Vehicle lighting apparatus and method for controlling a vehicle lighting apparatus
Appareil d'éclairage pour un véhicule et procédé pour controler un appareil d'éclairage pour un véhicule

(30) Priorität: 18.10.2004 DE 102004050655
(43) Veröffentlichungstag der Anmeldung: 19.04.2006
(73) Patentinhaber: Volkswagen AG, 38436 Wolfsburg (DE)
(72) Erfinder: Buhr, Christoph, 38542 Leiferde (DE); Böttcher, Anja, 37197 Hattorf (DE)
(74) Vertreter: Reitstötter - Kinzebach

(56) Entgegenhaltungen:
- EP-A- 1 278 401
- US-B1- 6 329 764
- US-B1- 6 628 249

## Beschreibung

Die vorliegende Erfindung betrifft eine Fahrzeug-Beleuchtungsvorrichtung mit zumindest einer Leuchtdiode und einem Lichtsteuergerät, wobei das Lichtsteuergerät mit der zumindest einen Leuchtdiode verbunden ist und mit dem Lichtsteuergerät ein pulsweitenmoduliertes Taktimpulssignal erzeugbar und an die zumindest eine Lichtdiode übertragbar ist. Ferner betrifft die Erfindung ein Verfahren zum Steuern einer Fahrzeug-Beleuchtungsvorrichtung mit zumindest einer Leuchtdiode und einem Lichtsteuergerät.

Bei Fahrzeugleuchten werden in zunehmenden Maße Leuchtdioden als Lichtquellen eingesetzt. Insbesondere im Bereich der Außenbeleuchtung von Kraftfahrzeugen gewinnt die Leuchtdiode mehr und mehr an Bedeutung. Diese Lichtquellen besitzen gegenüber konventionellen Glühlampen den Vorteil, dass sie eine höhere Lebensdauer und größere Leistungseffizienz aufweisen.

Die Leuchtdioden sind beispielsweise in einem Feld bzw. in mehreren Feldern angeordnet. Sie können auf diese Weise unterschiedliche Lichtfunktionen realisieren. Es gibt Lichtfunktionen, die sich hinsichtlich ihrer Helligkeit unterscheiden, d.h. die Lichtfunktionen unterscheiden sich in ihrem Lichtstrom, der bei der jeweiligen Lichtfunktion emittiert wird. Auf diese Weise kann dieselbe Leuchtdiode bzw. dasselbe Leuchtdiodenfeld zwei oder mehr Lichtfunktionen realisieren, indem bei der jeweiligen Lichtfunktion ein unterschiedlicher Lichtstrom emittiert wird.

Leuchtdioden werden herkömmlicherweise über ein pulsweitenmodulierbares Taktimpulssignal angesteuert. Der Lichtstrom, d.h. die Helligkeit der Leuchtdiode, wird dabei über das Tastverhältnis des Taktimpulssignals verändert, d.h. es wird das Verhältnis der aktiven zur passiven Phase verändert.

Aus der DE 100 27 478 A1 ist eine Beleuchtungseinrichtung für ein Kraftfahrzeug bekannt, welche als Lichtquellen Leuchtdioden aufweist, deren Helligkeit einstellbar ist. Die Einstellung der Helligkeit erfolgt dadurch, dass das Tastverhältnis (Puls-Pausen-Verhältnis) verändert wird. Gleichermaßen ist aus der DE 199 45 546 A1 ein Verfahren zur Ansteuerung von Leuchtmitteln von Fahrzeugen sowie eine Vorrichtung zur Durchführung des Verfahrens bekannt, bei dem die Helligkeit der Leuchtdioden durch das Puls-Pausen-Verhältnis gesteuert wird.

Aus der US 6,329,764 B1 ist ein Verfahren und eine Vorrichtung bekannt, mit welcher die Farbwiedergabe einer Leuchtdiode verbessert werden kann. Dabei wird die Leuchtdiode mit einem pulsweitenmodulierten Taktimpulssignal versorgt, um die emittierte Lichtleistung dimmen zu können, und gleichzeitig Farbveränderungen beim Dimmen zu minimieren. Das pulsweitenmodulierte Taktimpulssignal wird dadurch erzeugt, dass der der Leuchtdiode zugeführte Strom bei einer vorgegebenen Spannung über verschiedene Widerstände geführt wird. Um den Strom über den jeweiligen Widerstand zu führen, wird ein Schalter mittels eines Signals von einem Pulsgenerator betätigt.

Nachteilhaft an herkömmlichen Steuerungen der Leuchtdioden über das Tastverhältnis des pulsweitenmodulierten Taktimpulssignals ist, dass die Auflösung der Helligkeitsveränderung, insbesondere bei geringen Helligkeiten, zu gering ist. Das Tastverhältnis des Taktimpulssignals kann üblicherweise von 1 % bis 100 % mit einer Schrittweite von zumindest 1 % verändert werden. Soll die Leuchtdiode nicht nur zwei verschiedene Lichtfunktionen mit unterschiedlichen Helligkeiten realisieren, sondern jeweils die Helligkeit einer oder mehrerer Lichtfunktionen mit einer sehr feinen Auflösung verändern, reichen die Schrittweiten bekannter Steuergeräte für die Leuchtdiode nicht aus.

Es ist demnach die Aufgabe der vorliegenden Erfindung, eine Fahrzeug-Beleuchtungsvorrichtung bzw. ein Verfahren zum Steuern einer Fahrzeug-Beleuchtungsvorrichtung der eingangs genannten Art bereitzustellen, die über einen großen Helligkeitsbereich sehr kleine Veränderungen der Helligkeit der Leuchtdiode, zumindest in einem Teilbereich, herbeiführen können.

Diese Aufgabe wird durch eine Fahrzeug-Beleuchtungsvorrichtung mit den Merkmalen des Anspruchs 1 bzw. durch ein Verfahren mit den Merkmalen des Anspruchs 7 gelöst. Vorteilhafte Aus- und Weiterbildungen ergeben sich aus den Merkmalen der Unteransprüche.

Bei der erfindungsgemäßen Fahrzeug-Beleuchtungsvorrichtung ist zwischen dem Lichtsteuergerät und der zumindest einen Leuchtdiode eine Schaltung angeordnet, mit der in Abhängigkeit von einem Steuersignal das pulsweitenmodulierte Taktimpulssignal über verschiedene Widerstände der zumindest einen Leuchtdiode zuführbar ist. Vorteilhaft an der erfindungsgemäßen Beleuchtungsvorrichtung ist, dass durch die Auswahl der unterschiedlichen Widerstandswerte beliebige Helligkeitskennlinien für die Leuchtdiode realisiert werden können, bei denen für verschiedene Helligkeitsbereiche verschiedene Auflösungen eingestellt werden können. Es können somit verschiedene Steigungen der entsprechenden Kennlinie eingestellt werden. Dies hat den Vorteil, dass beispielsweise bei geringen Helligkeitswerten eine sehr feine Auflösung, d.h. eine kleine Kennlinien-Steigung, möglich ist und bei größeren Helligkeiten eine gröbere Auflösung gewählt werden kann, so dass der gesamte ansteuerbare Helligkeitsbereich im Vergleich zu einer herkömmlichen Ansteuerung unverändert relativ groß bleiben kann.

Gemäß einer bevorzugten Ausgestaltung der erfindungsgemäßen Fahrzeug-Beleuchtungsvorrichtung gibt das Steuersignal den Helligkeitsbereich der zumindest einen Leuchtdiode vor.

Gemäß einer weiter bevorzugten Ausgestaltung sind in der Schaltung verschiedene Widerstände vorgesehen, die verschiedenen Helligkeitsbereichen zugeordnet sind. Den Widerständen sind wiederum jeweils Schalter zugeordnet, die mittels Relais oder einer Leistungselektronik geschaltet werden können. Dabei sind die Schalter so angeordnet, dass beim Schließen des Schalters das pulsweitenmodulierte Taktimpulssignal der zumindest einen Leuchtdiode über den dem jeweiligen Schalter zugeordneten Widerstand zuführbar ist. Die Gesamt-Helligkeitskennlinie der zumindest einen Leuchtdiode, die durch die Widerstandsschaltung erzeugt wird, nähert sich dabei gemäß einer bevorzugten Ausgestaltung der erfindungsgemäßen Fahrzeug-Beleuchtungsvorrichtung einer (Logarithmus- oder) Exponentialfunktion an. Diese Ausgestaltung hat den Vorteil, dass Helligkeitsveränderungen besser an die Wahrnehmung des menschlichen Auges angepasst werden können. Die Empfindlichkeit des menschlichen Auges ist nämlich nicht linear, sondern annähernd logarithmisch.

Gemäß einer bevorzugten Ausgestaltung der erfindungsgemäßen Fahrzeug-Beleuchtungsvorrichtung ist die Schaltung so ausgebildet, dass ein Taktimpulssignal mit kleinerem Tastverhältnis der zumindest einen Leuchtdiode über einen größeren Widerstand zugeführt wird und ein Taktimpulssignal mit größerem Tastverhältnis der zumindest einen Leuchtdiode über einen kleineren Widerstand zugeführt wird. Hierdurch wird erreicht, dass die Helligkeitskennlinie der Leuchtdiode bei geringeren Helligkeiten flacher ist, so dass die Auflösung in diesem Bereich feiner ist, als bei höheren Helligkeiten, selbst wenn das Tastverhältnis des pulsweitenmodulierten Taktimpulssignals in dem Lichtsteuergerät nur mit einer festen Schrittweite über den gesamten Bereich verändert werden kann. Bei größeren Helligkeiten wird somit eine gröbere Auflösung in Kauf genommen. Bei der erfindungsgemäßen Fahrzeug-Beleuchtungsvorrichtung kann somit vorzugsweise ein Lichtsteuergerät eingesetzt werden, welches das Tastverhältnis des pulsweitenmodulierten Taktimpulssignals linear mit fester Schrittweite verändern kann. Es kann somit ein herkömmliches Lichtsteuergerät bei der erfindungsgemäßen Fahrzeug-Beleuchtungsvorrichtung eingesetzt werden, wodurch Kosten gespart werden. Es ist nämlich nur erforderlich, die Schaltung zwischen dem Lichtsteuergerät und der Leuchtdiode vorzusehen.

Dadurch, dass die durch die Eigenart des PWM-Steuergerätes begrenzte Anzahl möglicher PWM-Stufen über jeweils einen der mehreren unterschiedlichen Widerstände geleitet werden kann, ergeben sich insgesamt erheblich mehr mögliche Helligkeitsabstufungen der angeschlossenen Leuchten. Aus der Kombination der ursprünglichen Anzahl von "PWM-Stufen" und der Auswahl jeweils eines der Widerstände stehen dem Steuergeräte somit sehr viele "Dimmstufen" zur Verfügung. Dies ermöglicht einerseits einen sehr großen Regelbereich von ganz dunkel zu ganz hell, andererseits sind die kleinstmöglichen Helligkeitsunterschiede zwischen den "Stufen" ausreichend klein, um beim "Durchdimmen" nicht als Helligkeitssprung störend wahrgenommen zu werden.

Bei dem erfindungsgemäßen Verfahren zum Steuern der Fahrzeug-Beleuchtungsvorrichtung erzeugt das Lichtsteuergerät ein pulsweitenmoduliertes Taktimpulssignal und überträgt es an eine Schaltung. Die Schaltung empfängt ein Steuersignal und führt in Abhängigkeit von dem Steuersignal das pulsweitenmodulierte Taktimpulssignal der zumindest einen Leuchtdiode über verschiedene Widerstände zu. Auf diese Weit kann vorteilhafterweise in Abhängigkeit von dem Steuersignal die Helligkeitsauflösung für jeden Helligkeitsbereich beliebig angepasst werden, wobei weiterhin ein herkömmliches pulsweitenmoduliertes Taktimpulssignal, dessen Tastverhältnis mit einer bestimmten vorgegebenen Schrittweite veränderbar ist, verwendet werden kann.

Gemäß einer bevorzugten Ausgestaltung des Verfahrens wird dem Lichtsteuergerät eine Soll-Helligkeit übertragen und das Lichtsteuergerät erzeugt das Tastverhältnis des pulsweitenmodulierten Taktimpulssignals in Abhängigkeit von der Soll-Helligkeit. Ferner gibt das Steuersignal vorzugsweise an, in welchem Helligkeitsbereich die Soll-Helligkeit der zumindest einen Leuchtdiode liegt. Jedem Helligkeitsbereich entspricht in diesem Fall ein in der Schaltung vorgesehener Widerstand, wobei sich die Größen der Widerstände unterscheiden. Es kann somit das Tastverhältnis des pulsweitenmodulierten Taktimpulssignals linear mit fester Schrittweite verändert werden, wobei das Tastverhältnis im Abhängigkeit von der _Soll-Helligkeit eingestellt wird. Das Steuersignal gibt vor, über welchen Widerstandspfad das Taktimpulssignal der Leuchtdiode zugeführt wird, so dass die Helligkeitskennlinie, d.h. insbesondere auch die Helligkeitsveränderung zwischen der fest vorgegebenen Schrittweite, über die Widerstände beliebig eingestellt werden kann.

Gemäß einer bevorzugten Ausbildung des erfindungsgemäßen Verfahrens wird ein Taktimpulssignal mit einem kleineren Tastverhältnis der zumindest einen Leuchtdiode über einen größeren Widerstand zugeführt und ein Taktimpulssignal mit einem größeren Tastverhältnis der zumindest einen Leuchtdiode über einen kleineren Widerstand zugeführt. Hieraus ergibt sich bei einer niedrigeren Helligkeit eine flachere Helligkeitskennlinie der Leuchtdiode, so dass eine feinere Auflösung in diesem Helligkeitsbereich möglich ist.

Gemäß einer bevorzugten Weiterbildung des erfindungsgemäßen Verfahrens hängt die Soll-Helligkeit von den Umgebungsbedingungen des Kraftfahrzeugs ab. Hierdurch kann insbesondere die Sichtbarkeit der rückwärtigen Lichtsignale am Fahrzeug verbessert werden, da sie beispielsweise bei Tag und bei Nacht zu unterschiedlichen Helligkeiten führen.

Bei der Beleuchtungsvorrichtung kann es sich beispielsweise um Innenbeleuchtungseinheiten oder Außenbeleuchtungseinheiten eines Kraftfahrzeugs handeln. Es kann sich um Scheinwerfer, um Fahrtrichtungsanzeiger, um Schluss- und Bremsleuchten am Heck des Fahrzeugs, um den Rückfahrscheinwerfer, um Tagfahrleuchten, Nebelscheinwerfer, seitliche Blinkleuchten oder adaptive Beleuchtungsfunktionen des Fahrzeugs handeln.

Die Erfindung wird nun anhand eines Ausführungsbeispiels mit Bezug zu den Zeichnungen erläutert.
- Fig. 1: zeigt schematisch ein Ausführungsbeispiel der erfindungsgemäßen Fahrzeug-Beleuchtungsvorrichtung und
- Fig. 2: zeigt die Helligkeitskennlinie der Leuchtdiode der Beleuchtungsvorrichtung nach dem in Fig. 1 gezeigten Ausführungsbeispiel.

Die Beleuchtungsvorrichtung weist eine Leuchtdiode 3 oder ein Feld mit einer Vielzahl von Leuchtdioden auf. Die Leuchtdiode 3 wird über ein an sich bekanntes Lichtsteuergerät 1 angesteuert. Dieses Lichtsteuergerät 1 erhält über einen Fahrzeugbus 5 einen Wert für die Soll-Helligkeit. Das Lichtsteuergerät erzeugt hieraus ein pulsweitenmoduliertes Taktimpulssignal, dessen Tastverhältnis dem Wert der Soll-Helligkeit entspricht. Dabei kann das Lichtsteuergerät 1 die in Fig. 2 gezeigte Helligkeitskennlinie der Beleuchtungsvorrichtung berücksichtigen. Das pulsweitenmodulierte Taktimpulssignal PWM wird an die Schaltung 2 übertragen. Ferner wird an die Schaltung 2 ein Steuersignal S übertragen. Im gezeigten Ausführungsbeispiel wird dieses Steuersignal S auch von dem Lichtsteuergerät 1 übertragen.

In der Schaltung 2 sind parallel verschiedene Vorwiderstände R1, R2 und R3 für die Leuchtdiode 3 vorgesehen. Jedem Vorwiderstand R1, R2 bzw. R3 ist ein Schalter S1, S2 bzw. S3 zugeordnet. Jeweils einer dieser Schalter S1, S2 bzw. S3 kann von einer Steuerung 4 geschlossen werden. Die Widerstände R1, R2 und R3 sind über ihre jeweiligen Schalter S1, S2 und S3 einerseits mit der Leuchtdiode und andererseits mit dem Eingang der Schaltung 2 für das Taktimpulssignal von dem Lichtsteuergerät 1 verbunden. Wird somit von der Steuerung 4 beispielsweise der Schalter S1 geschlossen, wird das Taktimpulssignal der Leuchtdiode 3 über den Widerstand R1 zugeführt. Ist andererseits der Schalter S2 geschlossen, wird das Taktimpulssignal über den Widerstand R2 und entsprechend bei geschlossenem S3 über den Widerstand R3 der Leuchtdiode 3 zugeführt.

Bei der Steuerung 4 handelt es sich um einen Mikrocontroller mit einer Schnittstelle für den Bus 5, über den das Steuersignal S zugeführt wird. In der Steuerung 4 sind außerdem Relais oder eine Leistungselektronik, beispielsweise mit Leistungshalbleitern, vorgesehen, welche die Schalter S1, S2 und S3 darstellen. Den Widerständen R1, R2 und R3 sind jeweils Helligkeitsbereiche A, B und C (vgl. Fig. 2) zugeordnet. Stellt das Steuersignal S den Soll-Helligkeitswert dar, ermittelt die Steuerung 4 in welchem Helligkeitsbereich A, B oder C sich der Soll-Helligkeitswert befindet. Ist der Soll-Helligkeitswert im Bereich A, schließt die Steuerung 4 den Schalter S1, ist der Soll-Helligkeitswert im Helligkeitsbereich B, schließt die Steuerung 4 den Schalter S2 und ist der Soll-Helligkeitswert im Helligkeitsbereich C, schließt die Steuerung 4 den Schalter S3. auf diese Weise kann die in Fig. 2 gezeigte Helligkeitskennlinie erzeugt werden.

Werden in der Schaltung 2 nicht nur drei Widerstände, sondern eine größere Anzahl von Widerständen verwendet, kann man die Kennlinie einer Exponentialfunktion annähern, welcher der logarithmischen Empfindlichkeit des menschlichen Auges Rechnung trägt. Charakteristisch an der in Fig. 2 gezeigten Kennlinie ist, dass im Helligkeitsbereich A die Helligkeit der Leuchtdiode 3 in sehr viel kleineren Schritten verändert werden kann, als im Helligkeitsbereich B oder C. Das Tastverhältnis des pulsweitenmodulierten Taktimpulssignals PWM, das von dem an sich bekannten Lichtsteuergerät 1 erzeugt wird, kann nämlich nur linear mit einer festen Schrittweite von beispielsweise 1 % verändert werden. Bei der von der erfindungsgemäßen Fahrzeug-Beleuchtungsvorrichtung erzeugten Helligkeitskennlinie stehen jedoch im Helligkeitsbereich A für eine bestimmte Helligkeitsveränderung sehr viel mehr Schritte zur Verfügung, als in den Helligkeitsbereichen B und C. Andererseits ist der insgesamt zur Verfügung stehende Helligkeitsbereich ausreichend groß, da bei höheren Helligkeiten nur eine gröbere Auflösung gewählt wird. Eine derartige Kennlinie ist insbesondere für die rückwärtigen Lichtsignale eines Kraftfahrzeugs vorteilhaft.

### BEZUGSZEICHENLISTE

- 1: Lichtsteuergerät
- 2: Schaltung
- 3: Leuchtdiode
- 4: Steuerung
- 5: Fahrzeugbus
- S: Steuersignal
- PWM: Pulsweitenmoduliertes Taktimpulssignal
- R1, R2, R3: Widerstände mit unterschiedlichen Werten
- S1, S2, S3: Schalter

## Patentansprüche

1. Fahrzeug-Beleuchtungsvorrichtung mit zumindest einer Leuchtdiode (3) und einem Lichtsteuergerät (1), wobei das Lichtsteuergerät (1) mit der zumindest einen Leuchtdiode (3) verbunden ist und mit dem Lichtsteuergerät (1) ein pulsweitenmoduliertes Taktimpulssignal (PWM) erzeugbar und an die zumindest eine Leuchtdiode (3) übertragbar ist, **dadurch gekennzeichnet, dass** zwischen dem Lichtsteuergerät (1) und der zumindest einen Leuchtdiode (3) eine Schaltung (2) angeordnet ist, mit der in Abhängigkeit von einem Steuersignal (S) das pulsweitenmodulierte Taktimpulssignal (PWM) über verschiedene Widerstände (R1, R2, R3) der zumindest einen Leuchtdiode (3) zuführbar ist.

2. Fahrzeug-Beleuchtungsvorrichtung nach Anspruch 1, **dadurch gekennzeichnet, dass** das Steuersignal (S) den Helligkeitsbereich der zumindest einen Leuchtdiode (3) vorgibt.

3. Fahrzeug-Beleuchtungsvorrichtung nach Anspruch 2, **dadurch gekennzeichnet, dass** in der Schaltung (2) verschiedene Widerstände (R1, R2, R3) vorgesehen sind, dass die Widerstände (R1, R2, R3) verschiedenen Helligkeitsbereichen (A, B, C) zugeordnet sind und dass den Widerständen (R1, R2, R3) jeweils Schalter (S1, S2, S3) zugeordnet sind, die mittels Relais oder einer Leistungselektronik geschaltet werden können, und dass die Schalter (S1, S2, S3) so angeordnet sind, dass beim Schließen des Schalters das pulsweitenmodulierte Taktimpulssignal (PWM) der zumindest einen Leuchtdiode (3) über den dem jeweiligen Schalter zugeordneten Widerstand zuführbar ist.

4. Fahrzeug-Beleuchtungsvorrichtung nach einem der vorstehenden Ansprüche, **dadurch gekennzeichnet, dass** die durch die Widerstandsschaltung erzeugte Helligkeitskennlinie der zumindest einen Leuchtdiode (3) sich einer Exponentialfunktion annähert.

5. Fahrzeug-Beleuchtungsvorrichtung nach einem der vorstehenden Ansprüche, **dadurch gekennzeichnet, dass** die Schaltung (2) so ausgebildet ist, dass ein Taktimpulssignal mit kleinerem Tastverhältnis der zumindest einen Leuchtdiode (3) über einen größeren Widerstand zugeführt wird und ein Taktimpulssignal mit größerem Tastverhältnis der zumindest einen Leuchtdiode über einen kleineren Widerstand zugeführt wird.

6. Fahrzeug-Beleuchtungsvorrichtung nach einem der vorstehenden Ansprüche, **dadurch gekennzeichnet, dass** die Schaltung (2) mit einem Fahrzeugbus (5) verbunden ist, über den das Steuersignal (S) übertragbar ist.

7. Fahrzeug-Beleuchtungsvorrichtung nach einem der vorstehenden Ansprüche, **dadurch gekennzeichnet, dass** das Lichtsteuergeräte (1) das Tastverhältnis des pulsweitenmodulierten Taktimpulssignals (PWM) linear mit fester Schrittweite verändern kann.

8. Verfahren zum Steuern einer Fahrzeug-Beleuchtungsvorrichtung mit zumindest einer Leuchtdiode (3) und einem Lichtsteuergerät (1), bei dem das Lichtsteuergerät (1) ein pulsweitenmoduliertes Taktimpulssignal (PWM) erzeugt und an eine Schaltung (2) überträgt und die Schaltung (2) ein Steuersignal (S) empfängt und in Abhängigkeit von dem Steuersignal (S) das pulsweitenmodulierte Taktimpulssignal (PWM) der zumindest einen Leuchtdiode (3) über verschiedene Widerstände (R1, R2, R3) zuführt.

9. Verfahren nach Anspruch 8, **dadurch gekennzeichnet, dass** dem Lichtsteuergerät (1) eine Soll-Helligkeit übertragen wird und dass das Lichtsteuergerät (1) das Tastverhältnis des pulsweitenmodulierten Taktimpulssignals (PWM) und das Steuersignal (S) in Abhängigkeit von der Soll-Helligkeit erzeugt.

10. Verfahren nach Anspruch 8 oder 9, **dadurch gekennzeichnet, dass** das Steuersignal (S) angibt, in welchem Helligkeitsbereich (A, B, C) die Soll-Helligkeit der zumindest einen Leuchtdiode (3) liegt und dass jedem Helligkeitsbereich (A, B, C) ein in der Schaltung 2 vorgesehener Widerstand (R1, R2, R3) entspricht, wobei sich die Größen der Widerstände (R1, R2, R3) unterscheiden.

11. Verfahren nach einem der Ansprüche 8 bis 10, **dadurch gekennzeichnet, dass** das Lichtsteuergerät (1) das Tastverhältnis des pulsweitenmodulierten Taktimpulssignals (PWM) linear mit fester Schrittweite verändert.

12. Verfahren nach einem der Ansprüche 8 bis 11, **dadurch gekennzeichnet, dass** ein Taktimpulssignal mit einem kleineren Tastverhältnis der zumindest einen Leuchtdiode (3) über einen größeren Widerstand zugeführt wird und ein Taktimpulssignal mit einem größeren Tastverhältnis der zumindest einen Leuchtdiode (3) über einen kleineren Widerstand zugeführt wird.

13. Verfahren nach einem der Ansprüche 8 bis 12, **dadurch gekennzeichnet, dass** die Soll-Helligkeit von den Umgebungsbedingungen des Fahrzeugs abhängt.

## Claims

1. Vehicle lighting apparatus with at least one light-emitting diode (3) and a light control device (1), the light control device (1) being connected to the at least one light-emitting diode (3), and it being possible, by means of the light control device (1), to produce a pulse-width-modulated clock pulse signal (PWM) and to transmit it to the at least one light-emitting diode (3), **characterized in that** a circuit (2) is arranged between the light control device (1) and the at least one light-emitting diode (3), it being possible, by means of said circuit (2), to supply the pulse-width-modulated clock pulse signal (PWM) via various resistors (R1, R2, R3) to the at least one light-emitting diode (3) as a function of a control signal (S).

2. Vehicle lighting apparatus according to Claim 1, **characterized in that** the control signal (S) predetermines the brightness range of the at least one light-emitting diode (3).

3. Vehicle lighting apparatus according to Claim 2, **characterized in that** various resistors (R1, R2, R3) are provided in the circuit (2), **in that** the resistors (R1, R2, R3) are associated with different brightness ranges (A, B, C), and **in that** the resistors (R1, R2, R3) have in each case one associated switch (S1, S2, S3), which can be switched by means of relays or power electronics, and **in that** the switches (S1, S2, S3) are arranged in such a way that, when the switch is closed, the pulse-width-modulated clock pulse signal (PWM) can be supplied to the at least one light-emitting diode (3) via the resistor associated with the respective switch.

4. Vehicle lighting apparatus according to one of the preceding claims, **characterized in that** the brightness characteristic produced by the resistive circuit and relating to the at least one light-emitting diode (3) approximates an exponential function.

5. Vehicle lighting apparatus according to one of the preceding claims, **characterized in that** the circuit (2) is designed in such a way that a clock pulse signal with a relatively small duty factor is supplied to the at least one light-emitting diode (3) via a resistor with a relatively high resistance value, and a clock pulse signal with a relatively large duty factor is supplied to the at least one light-emitting diode via a resistor with a relatively low resistance value.

6. Vehicle lighting apparatus according to one of the preceding claims, **characterized in that** the circuit (2) is connected to a vehicle bus (5), via which the control signal (S) can be transmitted.

7. Vehicle lighting apparatus according to one of the preceding claims, **characterized in that** the light control device (1) can change the duty factor of the pulse-width-modulated clock pulse signal (PWM) linearly with fixed increments.

8. Method for controlling a vehicle lighting apparatus with at least one light-emitting diode (3) and a light control device (1), in which method the light control device (1) produces a pulse-width-modulated clock pulse signal (PWM) and transmits it to a circuit (2), and the circuit (2) receives a control signal (S) and supplies the pulse-width-modulated clock pulse signal (PWM) to the at least one light-emitting diode (3) via various resistors (R1, R2, R3) as a function of the control signal (S).

9. Method according to Claim 8, **characterized in that** a desired brightness is transmitted to the light control device (1), and **in that** the light control device (1) produces the duty factor of the pulse-width-modulated clock pulse signal (PWM) and the control signal (S) as a function of the desired brightness.

10. Method according to Claim 8 or 9, **characterized in that** the control signal (S) indicates in which brightness range (A, B, C) the desired brightness of the at least one light-emitting diode (3) lies, and **in that** a resistor (R1, R2, R3) provided in the circuit (2) corresponds to each brightness range (A, B, C), the resistance values of the resistors (R1, R2, R3) being different.

11. Method according to one of Claims 8 to 10, **characterized in that** the light control device (1) changes the duty factor of the pulse-width-modulated clock pulse signal (PWM) linearly with fixed increments.

12. Method according to one of Claims 8 to 11, **characterized in that** a clock pulse signal with a relatively small duty factor is supplied to the at least one light-emitting diode (3) via a resistor with a relatively high resistance value, and a clock pulse signal with a relatively large duty factor is supplied to the at least one light-emitting diode (3) via a resistor with a relatively low resistance value.

13. Method according to one of Claims 8 to 12, **characterized in that** the desired brightness depends on the ambient conditions of the vehicle.

## Revendications

1. Dispositif d'éclairage pour véhicules, qui présente au moins une diode luminescente (3) et un appareil (1) de commande de la lumière, l'appareil (1) de commande de la lumière étant relié à la ou aux diodes luminescentes (3) et l'appareil (1) de commande de la lumière permettant de former un signal cadencé en impulsions modulées en largeur (PWM) qui peut être transmis à la ou aux diodes luminescentes (3), **caractérisé en ce qu'**entre l'appareil (1) de commande de la lumière et la ou les diodes luminescentes (3) est disposé un circuit (2) par lequel le signal cadencé en impulsions modulées en largeur (PWM) peut être apporté par un signal de commande (S) à la ou aux diodes luminescentes (3) par l'intermédiaire de différentes résistances (R1, R2, R3).

2. Dispositif d'éclairage pour véhicules selon la revendication 1, **caractérisé en ce que** le signal de commande (S) définit la plage de luminosité de la ou des diodes luminescentes (3).

3. Dispositif d'éclairage pour véhicules selon la revendication 2, **caractérisé en ce que** différentes résistances (R1, R2, R3) son prévues dans le circuit (2), **en ce que** les résistances (R1, R2, R3) sont associées à différentes plages de luminosité (A, B, C) et **en ce que** des commutateurs (S1, S2, S3) qui peuvent être commutés au moyen de relais ou d'une électronique de puissance sont associés aux résistances (R1, R2, R3) et **en ce que** les commutateurs (S1, S2, S3) sont disposés de telle sorte que lorsque le commutateur est fermé, le signal cadencé en impulsions modulées en largeur (PWM) peut être amené à la ou aux diodes luminescentes (3) par la résistance associée à chaque commutateur.

4. Dispositif d'éclairage pour véhicules selon l'une des revendications précédentes, **caractérisé en ce que** la ligne caractéristique de luminosité formée par le circuit à résistance d'au moins une diode luminescente (3) approche une fonction exponentielle.

5. Dispositif d'éclairage pour véhicules selon l'une des revendications précédentes, **caractérisé en ce que** le circuit (2) est configuré de telle sorte qu'un signal en cadencé en impulsions à plus basse cadence est amené à la ou aux diodes luminescentes (3) par l'intermédiaire d'une résistance plus forte et **en ce qu'**un signal cadencé en impulsions à plus haute cadence est apporté à la ou aux diodes luminescentes par l'intermédiaire d'une plus faible résistance.

6. Dispositif d'éclairage pour véhicules selon l'une des revendications précédentes, **caractérisé en ce que** le circuit (2) est relié à un bus (5) du véhicule par lequel le signal de commande (S) peut être transmis.

7. Dispositif d'éclairage pour véhicules selon l'une des revendications précédentes, **caractérisé en ce que** l'appareil (1) de commande de la lumière peut modifier linéairement à un pas fixe la cadence du signal cadencé en impulsions modulées en largeur (PWM).

8. Procédé de commande d'un dispositif d'éclairage pour véhicules qui présente au moins une diode luminescente (3) et un appareil (1) de commande de la lumière, dans lequel l'appareil (1) de commande de la lumière forme un signal cadencé en impulsions modulées en largeur (PWM) et les transmet à un circuit (2), le circuit (2) recevant un signal de commande (S) et apportant le signal cadencé en impulsions modulées en largeur (PWM) à la ou aux diodes luminescentes (3) par différentes résistances (R1, R2, R3) en fonction du signal de commande (S).

9. Procédé selon la revendication 8, **caractérisé en ce qu'**une luminosité de consigne est transmise à l'appareil (1) de commande de la lumière et **en ce que** l'appareil (1) de commande de la lumière forme la cadence du signal cadencé en impulsions modulées en largeur (PWM) et le signal de commande (S) en fonction de la luminosité de consigne.

10. Procédé selon les revendications 8 ou 9, **caractérisé en ce que** le signal de commande (S) définit dans quelle plage de luminosité (A, B, C) la luminosité de consigne de la ou des diodes luminescentes (3) est située et **en ce qu'**à chaque plage de luminosité (A, B, C) correspond une résistance (R1, R2, R3) prévue dans le circuit (2), les valeurs de résistances (R1, R2, R3) étant différentes.

11. Procédé selon l'une des revendications 8 à 10, **caractérisé en ce que** l'appareil (1) de commande de la lumière modifie linéairement et à un pas fixe la cadence du signal cadencé en impulsions modulées en largeur (PWM).

12. Procédé selon l'une des revendications 8 à 11, **caractérisé en ce qu'**un signal cadencé en impulsions à basse cadence est apporté à la ou aux diodes luminescentes (3) par une résistance plus forte et **en ce qu'**un signal à impulsions cadencées à cadence plus élevée est apporté à la ou aux diodes luminescentes (3) par une résistance plus faible.

13. Procédé selon l'une des revendications 8 à 12, **caractérisé en ce que** la luminosité de consigne dépend des conditions d'environnement du véhicule.
